# EUROPÄISCHE PATENTSCHRIFT

(11) **EP 0 882 514 B1**
(45) Veröffentlichungstag und Bekanntmachung des Hinweises auf die Patenterteilung: **30.01.2002**
(21) Anmeldenummer: 98108738.0
(22) Anmeldetag: 14.05.1998
(51) Int. Cl.: B04C 3/00

(54) **Trennvorrichtung**
Separation device
Dispositif de séparation

(30) Priorität: 04.06.1997 US 868628
(43) Veröffentlichungstag der Anmeldung: 09.12.1998
(73) Patentinhaber: Voith Paper Patent GmbH, 89522 Heidenheim (DE)
(72) Erfinder: Livsey, James D., Rochester, MA 02770 (US)

(56) Entgegenhaltungen:
- EP-A- 0 618 012
- WO-A-80/01467
- DE-A- 3 024 837
- DE-A- 3 043 729
- DE-U- 8 521 904
- US-A- 3 620 370
- PATENT ABSTRACTS OF JAPAN vol. 4, no. 174 (C-033), 2. Dezember 1980 -& JP 55 114364 A (MITSUI ENG & SHIPBUILD CO LTD), 3. September 1980

## Beschreibung

Die Erfindung bezieht sich auf eine Trennvorrichtung gemäß dem Oberbegriff des Anspruchs 1.

Derartige Trennvorrichtungen werden in der Regel auch als Hydrozyklone bezeichnet. Sie werden gewöhnlich verwendet, um Schmutzstoffe aus Flüssig-Fest-Suspensionen, z.B. Faser-Wasser-Suspensionen, zu entfernen. Die Suspension tritt durch einen Einlauf in den Hydrozyklon ein, welcher tangential zu der Innenwand einer länglich sich erstreckenden Abscheidekammer führt. Der Einlaufdruck bewirkt eine hohe Einlaufgeschwindigkeit, welche in einen freien Flüssigkeitswirbel mit einem zentralen Luftkem innerhalb der Kammer umgesetzt wird. Zentrifugalkräfte wirken auf die Flüssigkeit und die Feststoffe ein und führen zu einer Trennung infolge ihrer unterschiedlichen Dichten. Größe und Form der Feststoffpartikel, Geometrie des Hydrozyklons und die Eigenschaften der Flüssigkeit beeinflussen ebenfalls signifikant den Effekt der Trennung. Der Hydrozyklon hat in der Regel mindestens zwei Auslässe aus der Trennkammer, wobei ein Auslaß so positioniert ist, daß er eine Ausflußströmung der Leichtfraktion und der andere eine Ausflußströmung der Schwerfraktion gestattet. Viele Hydrozyklone sind so konstruiert, daß sie aus der Suspension eine Schwerfraktion abscheiden. Andere Hydrozyklone wiederum sind so gestaltet, daß sie eine Leichtfraktion aus der Suspension ausscheiden.

Aus der DE 30 43 729 A ist ein Hydrozyklon bekannt, der zum Sortieren wässriger Papiermasse gedacht ist. Insbesondere sollen damit Teile aus der Suspension entfernt werden, deren spezifisches Gewicht geringer ist als das von Wasser. Dabei sind speziell Leichtstoffgranulatskörner (Granulen) genannt. Dieser bekannte Hydrozyklon weist auf etwa halber Höhe eine kreisringförmige Absetzkammer auf, die einen größeren Durchmesser als die übrigen Teile des Hydrozykions hat, um dadurch das Ausscheiden von Schwerteilen zu ennoglichen. Sie wirkt aber auch als Barriere und erhöht den Strömungswiderstand.

Der Erfindung liegt die Aufgabe zugrunde, einen Hydrozyklon mit verbesserter Wirkung zu schaffen im Vergleich zu den konventionellen Hydrozyklonen, die zur Zeit im Gebrauch sind.

Diese Aufgabe wird durch die im Kennzeichen des Anspruchs 1 genannten Merkmale bereits gelöst.

Ein weiteres Ziel der Erfindung ist bei der Verarbeitung von Faserstoff-Wasser-Suspensionen eine Verringerung der Faserverluste im Rejekt. Ein weiteres Ziel der vorliegenden Erfindung liegt darin, einen höheren Durchsatz bei gegebenem Druckverlust zwischen Einlauf und Auslaß des Hydrozyklons zu erreichen.

Der erfindungsgemäße Hydrozyklon ist so konstruiert, daß er Schmutzstoffe abscheidet, die spezifisch leichter sind als die Faser-Wasser-Suspension für die Papiererzeugung. Solche Verunreinigungen umfassen in der Regel viele Plastikteile, Wachse und Kleber, welche in den Faserstoffstrom durch den Einsatz von Altpapier gelangen.

Der Hydrozyklon hat ein röhrenförmiges Gehäuse, das sich länglich vom Einlaufende zum Auslaufende erstreckt. Ein Einlauf am Einlaufende führt einen Strom der Faser-Wasser-Suspension tangential in das Gehäuse ein, so daß eine Wirbelströmung entsteht, die sich über die Länge der Suspensionskammer hin zum Auslaufende erstreckt. Die Wirbelströmung bewirkt die Abscheidung der relativ leichten Fraktion von der relativ schweren Fraktion. Die Schwerfraktion tritt aus der Trennkammer durch den "Gutstoff"-Auslaß aus und die Leichtfraktion durch den "Rejekt"-Auslaß. Gutstoff -und Rejektauslaß sind an dem Ende der Trennkammer angebracht, die dem tangentialen Einlauf der Faser-Wasser-Suspension gegenüber liegt.

Um die Erklärung zu erleichtern, kann man die Trennkammer unterteilen in einen Einlaufteil, der sich vom tangentialen Einlauf bis zu einem Mittelbereich erstreckt, und zwar entlang der Längsachse der Trennkammer sowie einen Auslaufteil, der an dem Mittelbereich beginnt und sich bis zum Auslaufende erstreckt. Der Durchmesser des Einlaufteiles nimmt allmählich vom Einlauf bis zum Mittelbereich zu, während der Durchmesser des Auslaufteiles allmählich vom Mittelbereich bis zum Auslaufende abnimmt.

In einer bevorzugten Ausführungsform der Erfindung ist das röhrenförmige Gehäuse durch zwei Kegelstümpfe definiert, die an ihren Enden mit dem größten Durchmesser verbunden sind, wobei die Durchmesseränderung in der Trennkammer linear verläuft.

In einer anderen Ausführungsform der Erfindung ist das röhrenförmige Gehäuse in zusammenhängende Abschnitte unterteilt, bei denen die Durchmesserveränderung der Trennkammer nicht linear ist.

Diese und andere Ausführungsformen und Vorteile der vorliegenden Erfindungen werden erläutert anhand der folgenden Zeichnungen, welche zeigen:
- Fig. 1: einen schematischen Längsschnitt durch einen erfindungsgemäßen Hydrozyklon;
- Fig. 2 und 3: jeweils ähnliche Ansichten von Variationen der Erfindung.

Zunächst zeigt die Fig. 1 eine Vorrichtung als bevorzugte Ausführungsform der vorliegenden Erfindung mit Bezugszeichen 10. Die Vorrichtung umfaßt ein röhrenförmiges Gehäuse 12 mit kreisförmigem Querschnitt, das die Trennkammer 14 definiert. Die Trennkammer erstreckt sich in Längsrichtung vom Einlaufende 14a zum Auslaufende 14 b. Ein Einlauf 16 ist tangential am Einlaufende 14a der Trennkammer angebracht und mit diesem verbunden. Ein Rejektauslaß 18 und ein Gutstoffauslaß 20 sind konzentrisch am Auslaufende 14b der Trennkammer angeordnet. Der Gutstoffauslaß 20 führt zu einer Gutstoffdüse 22, deren Achse entweder parallel oder rechtwinkelig zur Längsachse A der Trennkammer 14 sein kann. In ähnlicher Weise führt der Rejektauslaß 18 zu einer Rejektdüse 24, welche zur Längsachse A ähnlich angeordnet sein kann.

Das Gehäuse 12 hat ein Einlaufteil 12a, welches vom Einlaufende 14a der Trennkammer zum Mittelbereich 26 reicht und ein Auslaufteil 12b, welches vom Mittelbereich zum Auslaufende 14b der Trennkammer führt. Der Durchmesser der Trennkammer 14 im Einlaufteil 12a nimmt allmählich vom Einlaufende 14a zum Mittelbereich 26 zu. Der Durchmesser der Trennkammer im Auslaufteil 12b nimmt allmählich vom Mittelbereich 26 zum Auslaufende 14 b ab.

Einlauf- und Auslaufteil 12a und 12b werden durch Kegelstümpfe gebildet, welche mit ihrem größeren Durchmesser im Mittelbereich miteinander verbunden sind und bei denen sich der Durchmesser linear ändert.

Die Faserstoffsuspension tritt am Einlaufende 14a in die Trennkammer tangential durch den Einlauf 16 ein, wobei sich eine freie Wirbelströmung in der Trennkammer bildet. Die Faserstoffsuspension bewegt sich in Längsrichtung zum Auslaufende 14b, wobei sie zuerst das Einlaufteil 12a und dann das Auslaufteil 12b passiert. Die Schwerfraktion der Faserstoffsuspension wird die Trennkammer 14 durch den Gutstoffauslaß 20 und die damit verbundene Gutstoffdüse 22 verlassen. Die Leichtfraktion der Faserstoffsuspension wird die Trennkammer durch den Rejektauslaß 18 und die damit verbundene Rejektdüse 24 verlassen.

Die oben beschriebene Ausführung des Gehäuses und der Trennkammer hat zu einer Verbesserung der Wirksamkeit im Vergleich zu konventionellen Hydrozyklonen geführt, bei denen die Trennkammer entweder zylindrische Einlaufteile oder Trennkammern mit Durchmessern aufweist, die zum Auslaufende konstant kleiner werden.

Eine spezielle Eigenschaft der vorliegenden Erfindung ist die Möglichkeit, den Verlust an nützlichen Papierfasern im Rejektauslaß zu reduzieren. Außerdem kann ein höherer Durchsatz bei vorgegebener Druckdifferenz zwischen Einlauf und Gutstoffauslaß ermöglicht werden. Diese Vorteile sind erklärbar aus einer Strömung durch die Vorrichtung mit einem stabileren Wirbel und einem gerade ausgerichteten Kern.

Fig. 2 ist ein Schnitt, ähnlich gelegt wie in Fig. 1, welcher eine andere Ausführungsform des Erfindungsgegenstandes zeigt, bei dem Einlaufteil 112 a und Auslaufteil 112 b des Gehäuses 112 kurvenförmig sind, um eine allmähliche nicht lineare Änderung der Durchmesser der Trennkammer 14 zu erzeugen.

Fig. 3 stellt eine andere Ausführungsform der Erfindung dar, bei der Einlauf- und Auslaufteil 212 a und 212 b verschiedene Kurvenformen haben, wobei wiederum nicht lineare Änderungen der Durchmesser der Trennkammer 14 vorliegen.

Auch wenn die in den Fig. 1 bis 3 gezeigten Ausführungsformen unterschiedliche Gestaltung haben, haben sie doch ein gemeinsames Merkmal, nämlich daß der Durchmesser der Trennkammer im Mittelbereich größer ist im Vergleich zu den Durchmessern jeweils am Einlauf- oder Auslaufende.

Sowohl diese gezeigten, als auch Variationen davon werden durch die Erfindung erfaßt, die durch die Ansprüche beschrieben sind.

## Patentansprüche

1. Vorrichtung zum Abtrennen einer Leichtfraktion einer Faserstoffsuspension von einer Schwerfraktion der Faserstoffsuspension, welche Vorrichtung ein röhrenförmiges Gehäuse (12) mit kreisförmigem Querschnitt aufweist, welches eine Trennkammer (14) bildet, die sich in Längsrichtung vom Einlaufende (14a) zum Auslaufende (14b) erstreckt, wobei das Gehäuse (12) einen Einlauf (16) am besagten Einlaufende (14a) zur tangentialen Einführung des Faserstoffsuspensionsstromes in das besagte Gehäuse (12) aufweist, um eine Wirbelströmung entlang der Länge der Trennkammer (14) in Richtung zum Auslaufende (14b) zu erzeugen,
wobei die Wirbelströmung einen Trenneffekt hervorruft, der die relativ leichtere Fraktion von einer relativ schwereren Fraktion trennt, wobei das Gehäuse (12) mindestens zwei Auslässe am Auslaufende (14b) hat, von denen ein Auslaß so angeordnet ist, daß durch ihn die relativ leichtere Fraktion austreten kann und der andere Auslaß so, daß durch ihn die relativ schwerere Fraktion austreten kann,
**dadurch gekennzeichnet,**
**daß** der Durchmesser der Trennkammer (14) allmählich vom Einlaufende (14a) zu einem Mittelbereich (26) ansteigt und allmählich vom Mittelbereich (26) zum Auslaufende (14b) abnimmt.

2. Vorrichtung nach Anspruch 1,
**dadurch gekennzeichnet,**
**daß** die Durchmesseränderungen linear verlaufen.

3. Vorrichtung nach Anspruch 1,
**dadurch gekennzeichnet, daß** die Durchmesseränderungen der Trennkammer (14) nicht- linear verlaufen.

4. Vorrichtung nach Anspruch 1,
**dadurch gekennzeichnet,**
**daß** das Gehäuse durch zwei hohle Kegelstümpfe definiert ist, welche miteinander im Mittelbereich (26) verbunden sind.

5. Hydrozyklon zum Abtrennen einer Leichtfraktion einer Faserstoffsuspension von einer Schwerfraktion dieser Suspension, welche folgende Teile umfaßt eine Trennkammer (14),
einen Einlauf (16) am Einlaufende (14a) der Trennkammer (14), um die besagte Faserstoffsuspension in die Trennkammer (14) einzuleiten und mindestens zwei Ausläufe, welche am dem Einlaufende (14a) entgegengesetzten Auslaufende (14b) der Trennkammer (14) angeordnet sind, um die aufgeteilten Fraktionen der Faserstoffsuspension herauszuleiten,
**dadurch gekennzeichnet,**
**daß** der Durchmesser der Trennkammer (14) allmählich vom Einlaufende (14a) zu einem Mittelbereich (26) der Trennkammer (14) ansteigt und
dann allmählich vom Mittelbereich (26) der Trennkammer (14) zum Auslaufende (14b) hin abnimmt.

## Claims

1. Device for separating a light fraction of a suspension of fibrous material from a heavy fraction of the suspension of fibrous material, which device has a tubular housing (12) of circular cross-section, which forms a separating chamber (14) extending in the longitudinal direction from the inlet end (14a) to the outlet end (14b), the housing (12) having an inlet (16) at the inlet end (14a) for the tangential introduction of the stream of fibrous material suspension into the housing (12) in order to generate an eddy flow along the length of the separating chamber (14) in the direction of the outlet end (14b), the eddy flow bringing about a separation effect, which separates the relatively light fraction from a relatively heavy fraction, the housing (12) having at least two outlets at the outlet end (14b), one of which is so arranged that the relatively light fraction can emerge therefrom and the other outlet is so arranged that the relatively heavy fraction can emerge therefrom, **characterised in that** the diameter of the separating chamber (14) gradually increases from the inlet end (14a) to a middle region (26) and gradually decreases from the middle region (26) to the outlet end (14b).

2. Device according to claim 1, **characterised in that** the changes in diameter are linear.

3. Device according to claim 1, **characterised in that** the changes in diameter of the separating chamber (14) are non-linear.

4. Device according to claim 1, **characterised in that** the housing is defined by two hollow frustoconi, which are joined together in the middle region (26).

5. Hydrocyclone for separating a light fraction of a suspension of fibrous material from a heavy fraction of this suspension, having the following parts:
a separating chamber (14),
an inlet (16) at the inlet end (14a) of the separating chamber (14) in order to introduce the fibrous material suspension into the separating chamber (14) and at least two outlets, which are disposed at the outlet end (14b), opposite the inlet end (14a), of the separating chamber (14) in order to discharge the separated fractions of the fibrous material suspension, **characterised in that** the diameter of the separating chamber (14) increases gradually from the inlet end (14a) to a middle region (26) of the separating chamber (14) and then decreases gradually from the middle region (26) of the separating chamber (14) towards the outlet end (14b).

## Revendications

1. Dispositif de séparation d'une fraction légère d'une suspension de matière fibreuse et d'une fraction lourde de la suspension de matière fibreuse, lequel dispositif comporte un corps (12) de forme tubulaire et de section transversale circulaire, qui forme une chambre de séparation (14), laquelle s'étend dans la direction longitudinale depuis l'extrémité d'entrée (14a) jusqu'à l'extrémité de sortie (14b), le corps (12) comportant une entrée (16) à ladite extrémité d'entrée (14a) pour l'introduction tangentielle du flux de la suspension de matière fibreuse dans ledit corps (12), afin de produire un écoulement tourbillonnant le long de la longueur de la chambre de séparation (14), en direction de l'extrémité de sortie (14b), l'écoulement tourbillonnant provoquant un effet de séparation qui sépare la fraction relativement plus légère d'une fraction relativement plus lourde, le corps (12) présentant au moins deux sorties à l'extrémité de sortie (14b) dont une sortie est disposée de manière qu'à travers celle-ci puisse sortir la fraction relativement plus légère et l'autre sortie est disposée de manière qu'à travers celle-ci puisse sortir la fraction-relativement plus lourde, **caractérisé en ce que** le diamètre de la chambre de séparation (14) augmente progressivement depuis l'extrémité d'entrée (14a) jusqu'à une zone centrale (26) et diminue progressivement depuis la zone centrale (26) jusqu'à l'extrémité de sortie (14b).

2. Dispositif selon la revendication 1, **caractérisé en ce que** les variations du diamètre sont linéaires.

3. Dispositif selon la revendication 1, **caractérisé en ce que** les variations du diamètre de la chambre de séparation (14) sont non-linéaires.

4. Dispositif selon la revendication 1, **caractérisé en ce que** le corps est défini par deux troncs de cône creux qui sont reliés entre eux dans la zone centrale (26).

5. Hydrocyclone pour la séparation légère d'une suspension de matière fibreuse et d'une fraction lourde de cette suspension, qui comprend les éléments suivants :
une chambre de séparation (14),
une entrée (16) à l'extrémité d'entrée (14a) de la chambre de séparation (14) pour introduire ladite suspension de matière fibreuse dans la chambre de séparation (14) et au moins deux sorties qui sont disposées à l'extrémité de sortie (14b) de la chambre de séparation (14), opposée à l'extrémité d'entrée (14a), pour extraire les fractions séparées de la suspension de matière fibreuse, **caractérisé en ce que** le diamètre de la chambre de séparation (14) augmente progressivement depuis l'extrémité d'entrée (14a) vers une zone centrale (26) de la chambre de séparation (14) et diminue ensuite progressivement depuis la zone centrale (26) de la chambre de séparation (14) vers l'extrémité de sortie (14b).
